# EUROPÄISCHE PATENTSCHRIFT

(11) **EP 3 350 421 B1**
(45) Veröffentlichungstag und Bekanntmachung des Hinweises auf die Patenterteilung: **17.04.2019**
(21) Anmeldenummer: 16770876.7
(22) Anmeldetag: 19.09.2016
(51) Int. Cl.: F01L 1/047, F01L 13/00

(54) **VARIABLE VENTILSTEUERUNGSEINRICHTUNG FÜR BRENNKRAFTMASCHINEN**
VARIABLE VALVE DRIVE FOR INTERNAL COMBUSTION ENGINE
DISPOSITIF DE COMMANDE DE SOUPAPE VARIABLE POUR MOTEUR A COMBUSTION INTERNE

(30) Priorität: 18.09.2015 AT 508012015
(43) Veröffentlichungstag der Anmeldung: 25.07.2018
(73) Patentinhaber: AVL List GmbH, 8020 Graz (AT)
(72) Erfinder: HUBMANN, Christian, 8054 Graz (AT); MELDE-TUCZAI, Helmut, 8042 Graz (AT)
(74) Vertreter: Babeluk, Michael
(86) Internationale Anmeldenummer: PCT/AT2016/060066
(87) Internationale Veröffentlichungsnummer: WO 2017/045009

(56) Entgegenhaltungen:
- DE-A1-102011 085 702
- DE-A1-102011 085 706
- JP-A- S61 201 804
- JP-A- 2011 226 422

## Beschreibung

Die Erfindung betrifft eine variable Ventilsteuerungseinrichtung für Brennkraftmaschinen der Hubkolbenbauart mit zumindest einem Gaswechselventil, das mittels einer drehbar um eine Nockenwellenachse gelagerten Nockenwelle über eine drehfest mit der Nockenwelle verbundene, zumindest zwei unterschiedliche Nockenbahnen aufweisende Nockenvorrichtung betätigbar ist, wobei mittels einer Steuereinrichtung wahlweise eine der Nockenbahnen aktivierbar und zumindest eine andere Nockenbahn deaktivierbar ist, und wobei die Steuerungseinrichtung zumindest ein axial insbesondere innerhalb der Nockenwelle geführtes Stellorgan aufweist, von welchem mittels zumindest eines Mitnahmestücks mindestens eine drehfest aber axial verschiebbar auf der Nockenwelle gelagerte, zumindest zwei unterschiedlichen Nockenbahnen aufweisende Nockenvorrichtung verstellbar ist.

Aus der DE 100 9520 117 A1 ist ein Ventiltrieb einer Brennkraftmaschine bekannt, bei dem ein Nocken mit unterschiedlichen Nockenbahnen von einer Nockenwelle verdreht wird. Der Nocken kann dabei zur Realisierung unterschiedlicher Ventilerhebungen axial auf der Nockenwelle verschoben werden. Das für die Verschiebung erforderliche Verstellorgan ist im Inneren der Nockenwelle angeordnet. Die Bewegung des Verstellorgans wird über ein Federelement, das ebenfalls im Inneren der Nockenwelle geführt ist, auf den axial verschiebbaren Nocken übertragen. Da die axiale Verschiebung des Nockens praktisch in jeder Drehwinkellage der Nockenwelle möglich ist, können Schäden an den Nockenbahnen oder Übertragungseinrichtungen nicht ausgeschlossen werden.

Die DE 199 08 286 A1 beschreibt eine variable Ventilsteuerungseinrichtung für Brennkraftmaschinen, welche Ventile zur Gaswechselsteuerung umfasst, die mittels einer Nockenwelle betätigt werden. Die Nockenwelle weist eine Stellerwelle mit einer Betätigungseinrichtung und relativ bewegliche Nockenvorrichtungen auf. Jede Nockenvorrichtung ist axial beweglich auf der Ständerwelle gelagert. Zwischen der Nockenvorrichtung und der Stellerwelle ist eine Federvorrichtung vorgesehen, die die Nockenvorrichtung in Grundstellung zu bewegen sucht. Die Nockenvorrichtung arbeitet mit einer Auslöseeinrichtung zusammen, die mit einem fest auf der Stellerwelle angebrachten Steuerring und einem radial zur Stellerwelle angeordneten Sperrbolzen versehen ist. Der Steuerring weist einen Steuernocken, der mit einer Druckfeder in Wirkverbindung stehende Sperrbolzen weist einen Steuervorsprung auf. Der Steuernocken untergreift den Steuervorsprung in Abhängigkeit einer axialen Stellung und einer radialen Stellung der Stellerwelle und hebt nach einer Teildrehung der Stellerwelle den Sperrbolzen an, wodurch die Nockenvorrichtung eine Axialbewegung in eine definierte Betriebsstellung ausführt. Dabei hält die Federvorrichtung die Nockenvorrichtung in einer Grundstellung, von der aus die Stellerwelle diese Nockenvorrichtung in Abhängigkeit von Parametern der Brennkraftmaschine in eine definierte Betriebsstellung bewegt. Die eine funktionsgerechte Bewegung der Nockenvorrichtung sicherstellende Auslöseeinrichtung wird erst dann wirksam, wenn sich die Stellerwelle in definierten Stellerstellungen befindet. Nachteilig ist, dass für die Betätigung der Auslöseeinrichtung ein zusätzlicher Steuerungsaufwand notwendig ist.

Die DE 102011085702 A1 beschreibt einen Ventiltrieb einer Brennkraftmaschine mit zumindest einem Schiebenockensystem, bestehend aus einer rotativ angetriebenen Grundnockenwelle und zumindest einer auf dieser in axialer Richtung verschiebbar und drehfest angeordneten Nockeneinheit, die zumindest zwei Nocken mit unterschiedlichen Nockenprofilen aufweist, und aus einer Verstelleinrichtung, die eine relativ zur Grundnockenwelle verschiebbare, als zylindrische Muffe ausgebildete Verstellkulisse und einen radial zu dieser verlaufenden, über eine Stelleinheit verschiebbaren Betätigungsstift aufweist, und die zur Verlagerung der zumindest einen Nockeneinheit in axialer Richtung dient.

Aufgabe der Erfindung ist es, die genannten Nachteile zu vermeiden und auf möglichst einfache Weise eine zuverlässige und ausfallsichere variable Ventilbetätigung zu ermöglichen.

Erfindungsgemäß wird dies dadurch erreicht, dass zum Sperren bzw. zur Freigabe der axialen Verstellbewegung der Nockenvorrichtung zumindest ein Sperrorgan vorgesehen ist, wobei das Sperrorgan einen mit der Nockenvorrichtung fest verbundenen Steuerzapfen und eine koaxial zur Nockenwelle angeordnete - vorzugsweise feststehende - Steuerscheibe aufweist, wobei die Steuerscheibe in zumindest einem Winkelbereich zumindest eine Steueröffnung zur Aufnahme des Steuerzapfen aufweist.

Die Steuerscheibe kann dabei gehäusefest angeordnet sein. Die Sperrung bzw. Freigabe der verstellten Bewegung der Nockenvorrichtung erfolgt rein mechanisch durch die Anordnung der Steueröffnung auf der Steuerscheibe und das Zusammenwirken des Steuerzapfens mit der Steueröffnung. Dadurch kann auf eine aufwändige Steuerung verzichtet werden. Die Erfindung hat darüber hinaus - verglichen mit dem aus der DE 199 08 286 A1 bekannten Stand der Technik - den Vorteil, dass Teile und Bauraum eingespart werden können.

Günstigerweise ist der Steuerzapfen radial vorspringend auf der Nockenvorrichtung, vorzugsweise auf einem Außenmantel der Nockenvorrichtung, angeordnet. Der Steuerzapfen ist fest, also unverschiebbar, mit der Nockenvorrichtung verbunden, und radial nach außen vorspringend am Außenmantel der Nockenvorrichtung vorgesehen. Der Steuerzapfen kann dabei beispielsweise in eine radiale Bohrung der Nockenvorrichtung eingepresst, eingeklebt oder eingeschraubt sein.

In einer bevorzugten Ausführungsvariante der Erfindung ist vorgesehen, dass die Steueröffnung in einer der Nockenvorrichtung zugewandten Wand der Steuerscheibe angeordnet ist, welche beispielsweise normal zur Drehachse der Nockenwelle ausgebildet ist. Eine einfache Fertigung der Steueröffnung ist möglich, wenn diese als Wanddurchbruch ausgeführt ist.

Die Steueröffnung kann -in stirnseitigen Ansicht betrachtet - im Wesentlichen die Form eines Kreissegmentes oder eines Kreisringsegmentes aufweisen, wobei es besonders vorteilhaft ist, wenn sich die Steueröffnung über einen Winkelbereich von zumindest 60°, vorzugsweise von zumindest 90°, erstreckt. Dadurch ist eine ungehinderte axiale Verschiebung des Steuerzapfens in die Steueröffnung möglich, ohne dass es zu einer Kollision des Steuerzapfen mit dem Rand der Steuerscheibe kommt. Somit können Beschädigungen Steuerzapfen und der Steuerscheibe verhindert werden.

Weiters ist es für eine unbehinderte axiale Verschiebung des Steuerzapfens günstig, wenn die Wand der Steuerscheibe eine Dicke aufweist, die im Wesentlichen der Stärke des Steuerzapfens - in Richtung der Nockenwellenachse gemessen - entspricht.

Um eine unbehinderte Drehung der Nockenvorrichtung zu ermöglichen, ist es vorteilhaft, wenn die Steuerscheibe beidseits der Wand frei gestellt ist. Dies verhindert Kollisionen des Sperrzapfens mit angrenzenden Elementen.

Um den Verschleiß der Ventilsteuerungseinrichtung gering zu halten, ist es vorteilhaft, wenn die Steueröffnung und der Steuerzapfen relativ zueinander in solchen Winkelbereichen der Steuerscheibe bzw. der Nockenwelle angeordnet sind, dass die Nockenvorrichtung nur im ventilhublosen Zustand verstellbar ist, wobei vorzugsweise die Grundkreise der Nockenbahnen einem Hubübertragungselement zugewandt sind.

Bei einer Verstellung der Nockenwelle von einer ersten Verschiebestellung in eine zweite Verschiebestellung wirkt eine Verstellkraft, beispielsweise eine Federkraft, über das Stellorgan und das Mitnahmestück auf die Nockenvorrichtung und somit auf den Steuerzapfen in Richtung der Steuerscheibe ein, wodurch der Steuerzapfen gegen die Stirnfläche der Wand der Steuerscheibe gepresst wird. Solange der Steuerzapfen an der Wand der Steuerscheibe anliegt, wird eine axiale Bewegung der Nockenvorrichtung verhindert. Sobald aber der Steuerzapfen durch die Nockenwellendrehung in den Bereich der Steueröffnung gelangt, wird dieser durch die auf die Nockenvorrichtung wirkende Federkraft durch die Steueröffnung der Steuerscheibe gedrückt, bis der Steuerzapfen die Steueröffnung vollständig durchsetzt hat. Diese Verstellung geschieht am besten in einem ventilhubfreien Zustand, also wenn die Grundkreise einem Hubübertragungselement, wie beispielsweise einem Ventilhebel oder einem Ventilstößel, zugewandt sind. Die Nockenvorrichtung befindet sich nach der Verstellung nun in ihrer zweiten Verschiebestellung.

Die Erfindung wird im Folgenden anhand der nicht einschränkenden Figuren näher erläutert. Darin zeigen:
- Fig. 1: eine erfindungsgemäße variable Ventilsteuerungseinrichtung in einer Schrägansicht in einem Längsschnitt in einer ersten Verschiebestellung;
- Fig. 2: die Ventilsteuerungseinrichtung in einem Längsschnitt in der ersten Verschiebestellung;
- Fig. 3: die Ventilsteuerungseinrichtung in einer anderen Schrägansicht in der ersten Verschiebestellung;
- Fig. 4: die Ventilsteuerungseinrichtung in einer weiteren Schrägansicht in der ersten Verschiebestellung;
- Fig. 5: die Ventilsteuerungseinrichtung in einer Schrägansicht in einem Längsschnitt in einer zweiten Verschiebestellung;
- Fig. 6: die Ventilsteuerungseinrichtung in einem Längsschnitt in der zweiten Verschiebestellung;
- Fig. 7: die Ventilsteuerungseinrichtung in einer anderen Schrägansicht in der zweiten Verschiebestellung;
- Fig. 8: die Ventilsteuerungseinrichtung in einer weiteren Schrägansicht in der zweiten Verschiebestellung; und
- Fig. 9: die Ventilsteuerungseinrichtung in einer Seitenansicht.

Die Figuren zeigen eine variable Ventilsteuerungseinrichtungseinrichtung 1 für Brennkraftmaschinen mit mindestens einer drehbar um eine Nockenwellenachse 2 gelagerten Nockenwelle 3, wobei eine Nockenvorrichtung 4 mit zumindest zwei Nocken 5, 6 und Nockenbahnen 7, 8 mit der Nockenwelle 3 drehfest, aber axial verschiebbar verbunden ist. Die Nockenvorrichtung 4 wirkt im Ausführungsbeispiel auf ein, beispielsweise als Rollenkörper ausgeführtes Übertragungselement 30 einer Hubübertragungseinrichtung 31 - beispielsweise einen Ventilhebels - ein, welche Hubübertragungseinrichtung 31 zumindest ein in den Fig. nicht weiter dargestelltes Gaswechselventil der Brennkraftmaschine betätigt.

Über eine Steuereinrichtung 10 kann wahlweise eine der Nockenbahnen 7, 8 aktiviert bzw. deaktiviert werden.

Die Steuerungseinrichtung 10 weist zumindest ein axial innerhalb der Nockenwelle 3 geführtes Stellorgan 11 auf, mit welchem ein durch einen radialen Zapfen gebildetes Mitnahmestück 12 fest verbunden ist. Das Stellorgan 11 ist als Kolben ausgebildet, welcher in einem koaxial zur Nockenwellenachse 2 angeordneten Führungszylinder 13 der Nockenwelle 3 längsverschiebbar geführt ist. Auf eine erste Stirnseite 11a des Stellorganes 11 wirkt ein Aktuator 14, auf eine zweite Stirnseite 11b des Stellorganes 11 eine gegen die Auslenkung des Aktuators 14 wirkende Rückstellfeder 15 ein. Das Mitnahmestück 12 durchdringt in radialer Richtung ein Langloch 16 der Nockenwelle 3 und ist in einer radial verlaufenden Bohrung 17 der Nockenvorrichtung 4 eingebettet. Die Nockenvorrichtung 4 ist somit über das Mitnahmestück 12 mit dem Stellorgan 11 verbunden, so dass die axiale Verschiebebewegung des Stellorganes 11 zwischen einer ersten Verschiebestellung und einer zweiten Verschiebestellung auf die Nockenvorrichtung 4 übertragen wird. Durch Verschieben der Nockenvorrichtung 4 kann wahlweise der erste Nocken5 oder der zweite Nocken 6 der Nockenvorrichtung 4 aktiviert werden, indem die erste Nockenbahn 7 bzw. die zweite Nockenbahn 8 in Eingriff mit dem Übertragungselement 30 der Hubübertragungseinrichtung 31 gebracht wird.

Die Verschiebung der Nockenvorrichtung 4 lässt sich mit minimalem Kraftaufwand im ventilhubfreien Zustand durchführen, also wenn die Grundkreise 7a, 8a der Nockenbahnen 7, 8 dem Übertragungselement 30 der Hubübertragungseinrichtung 31 zugewandt sind.

Um die Verstellung zwischen den beiden Nocken 5, 6 nur in einer definierten Stellung der Nockenwelle 3, insbesondere im ventilhubfreien Zustand, durchführen zu können, ist ein Sperrorgan 20 vorgesehen. Das Sperrorgan 20 weist einen mit der Nockenvorrichtung 3 fest verbundenen Steuerzapfen 21 und eine koaxial zur Nockenwelle 3 angeordnete gehäusefeste Steuerscheibe 22 auf. Der Steuerzapfen 21 ist radial von einem zylindrischen Außenmantel 18 der Nockenvorrichtung 4 vorspringend angeordnet. Die Steuerscheibe 22 weist auf der der Nockenvorrichtung 4 zugewandten Seite eine normal zur Nockenwellenachse 2 angeordnete bzw. verlaufende Wand 23 auf, in welche ein Wanddurchbruch 24 eingeformt ist. Der im Ausführungsbeispiel als Kreisringsegment geformte Wanddurchbruch 24 bildet eine mit dem Steuerzapfen 21 korrespondierende Steueröffnung 25 und erstreckt sich über einen definierten Winkelbereich β um die Nockenwellenachse 2, wobei im Ausführungsbeispiel der Winkelbereich β etwa 130° beträgt (Fig. 9).

Die Steueröffnung 25 und der Steuerzapfen 21 sind relativ zueinander in solchen Winkelbereichen der Steuerscheibe 22 bzw. der Nockenwelle 3 angeordnet, dass die Nockenvorrichtung 4 nur in einem ventilhublosen Zustand verstellbar ist, also wenn die Grundkreise 7a, 8a der Nockenbahnen 7, 8 der Hubübertragungseinrichtung 31 zugewandt sind.

Die Wand 23 weist eine Dicke b auf, die im Wesentlichen der Stärke d des Steuerzapfens 21 - in Richtung der Nockenwellenachse 2 gemessen - entspricht.

Die Steuerscheibe 22 ist beidseits der Wand 23 freigestellt, so dass eine unbehinderte Drehung des Steuerzapfens 21 um die Nockenwellenachse 2 möglich ist.

Die Fig. 1 und Fig. 2 zeigen die Nockenvorrichtung 4 in einer ersten Verschiebestellung, wobei der erste Nocken 5 mit der ersten Nockenbahn 7 aktiviert ist. Das Stellorgan 11 ist durch den Aktuator 14 in den Fig. 1 und Fig. 2 nach links , also in eine vom Sperrorgan 20 wegführenden Richtung, gedrückt. In der dargestellten Lage der Nockenwelle 3 sind die Grundkreise 7a, 8a dem Übertragungselement 30 der Hubübertragungseinrichtung zugewandt. Der Steuerzapfen 21 befindet sich dabei im Bereich der Steueröffnung 25, sodass die axiale Verstellbewegung der Nockenvorrichtung 4 durch das Sperrorgan 20 - entsprechend der Ansteuerung des Aktuators 14 - freigegeben ist.

Die Fig. 3 und Fig. 4 zeigen die Nockenvorrichtung 4 ebenfalls in der ersten Verschiebestellung, wobei der erste Nocken 5 mit der ersten Nockenbahn 7 aktiviert ist. Der Nocken 5 befindet sich hier aber in seiner Hubstellung - eine axiale Verstellung der Nockenvorrichtung 4 wäre hier unerwünscht. De axiale Verstellung in dieser Nockenwellenlage wird durch das Sperrorgan 20 gesperrt, indem der Steuerzapfen 21 an die Wand 23 der Steuerscheibe 22 fährt. Deutlich ist in Fig. 3 und Fig. 4 zu erkennen, dass sich der Steuerzapfen 21 in seiner unteren Position befindet, welche der Steueröffnung 25 bezüglich der Nockenwellenachse 2 diametral gegenüberliegt, und somit an der Wand 23 anliegt.

In den Fig. 5 und Fig. 6 befindet sich die Nockenvorrichtung 4 in einer zweiten Verschiebestellung, wobei der zweite Nocken 6 mit der zweiten Nockenbahn 8 aktiviert ist. Das Stellorgan 11 ist durch die innerhalb der Nockenwelle 3 angeordnete Rückstellfeder 15 bei deaktivierten Aktuator 14 in den Fig. 5 und Fig. 6 nach rechts, also in Richtung des Sperrorgans 20, gedrückt. In der dargestellten Lage der Nockenwelle 3 sind auch hier die Grundkreise 7a, 8a dem Übertragungselement 30 der Hubübertragungseinrichtung zugewandt. Der Steuerzapfen 21 befindet sich somit im Bereich der Steueröffnung 25, sodass die axiale Verstellbewegung Nockenvorrichtung 4 durch das Sperrorgan 20 - entsprechend der Ansteuerung des Aktuators 14 - freigegeben ist.

Auch in Fig. 9 befindet sich die - noch oder bereits einen Ventilhub des entsprechenden Gaswechselventils veranlassende - Nockenvorrichtung 4 noch in ihrer zweiten Verschiebestellung, allerdings wird die Verstellbewegung der Nockenvorrichtung 4 durch den Aktuator 14 in die erste Verschiebestellung durch das Sperrorgan 20 gesperrt, da sich der Sperrzapfen 21 außerhalb der Steueröffnung 25 befindet und somit an der Wand 23 anliegt. Erst wenn der Steuerzapfen 21 durch die Nockenwelle 3 in eine in den Fig. gesehen obere Stellung gedreht wird und sich - in einer Projektion in Richtung der Nockenwellenachse 2 betrachtet - innerhalb der Steueröffnung 25 befindet, wird die Verstellbewegung von der zweiten in die erste Verschiebestellung freigegeben.

Das Sperrorgan 20 ermöglicht eine einfache Ansteuerung des Aktivators 14, da dieser unabhängig von der jeweiligen Drehposition der Nockenwelle 3 aktiviert oder deaktiviert werden kann.

Es sollte deutlich sein, dass die Erfindung nicht auf das beschriebene Ausführungsbeispiel begrenzt ist, sondern verschiedene Modifikationen innerhalb des Schutzbereichs des Hauptanspruchs möglich sind. Andersartige konstruktive Ausgestaltungen sind ebenfalls denkbar.

## Patentansprüche

1. Variable Ventilsteuerungseinrichtung (1) für Brennkraftmaschinen der Hubkolbenbauart mit zumindest einem Gaswechselventil, das mittels einer drehbar um eine Nockenwellenachse (2) gelagerten Nockenwelle (3) über eine drehfest mit der Nockenwelle (3) verbundene, zumindest zwei unterschiedliche Nockenbahnen (7, 8) aufweisende Nockenvorrichtung (4) betätigbar ist, wobei mittels einer Steuereinrichtung (10) wahlweise eine der Nockenbahnen (7, 8) aktivierbar und zumindest eine andere Nockenbahn (8, 7) deaktivierbar ist, und wobei die Steuerungseinrichtung (10) zumindest ein axial insbesondere innerhalb der Nockenwelle geführtes Stellorgan (11) aufweist, von welchem mittels zumindest eines Mitnahmestücks (12) mindestens eine drehfest aber axial verschiebbar auf der Nockenwelle (3) gelagerte, zumindest zwei unterschiedlichen Nockenbahnen (7, 8) aufweisende Nockenvorrichtung (4) verstellbar ist, wobei zum Sperren bzw. zur Freigabe der axialen Verstellbewegung der Nockenvorrichtung (4) zumindest ein Sperrorgan (20) vorgesehen ist, **dadurch gekennzeichnet, dass** das Sperrorgan (20) einen mit der Nockenvorrichtung (4) fest verbundenen Steuerzapfen (21) und eine koaxial zur Nockenwelle (3) angeordnete - vorzugsweise feststehende - Steuerscheibe (22) aufweist, wobei die Steuerscheibe (22) in zumindest einem Winkelbereich zumindest eine Steueröffnung (25) zur Aufnahme des Steuerzapfens (21) aufweist.

2. Ventilsteuerungseinrichtung (1) nach Anspruch 1, **dadurch gekennzeichnet, dass** der Steuerzapfen (21) radial vorspringend auf der Nockenvorrichtung (4), vorzugsweise im Bereich eines zylindrischen Außenmantels (18) der Nockenvorrichtung (4), angeordnet ist.

3. Ventilsteuerungseinrichtung (1) nach Anspruch 1 oder 2, **dadurch gekennzeichnet, dass** die Steueröffnung (25) in einer der Nockenvorrichtung (4) zugewandten Wand (23) der Steuerscheibe (22) angeordnet ist, wobei vorzugsweise die Wand (23) normal zur Nockenwellenachse (2) verlaufend ausgebildet ist.

4. Ventilsteuerungseinrichtung (1) nach einem der Ansprüche 1 bis 3, **dadurch gekennzeichnet, dass** die Steueröffnung (25) als Wanddurchbruch (24) der Wand (23) ausgebildet ist.

5. Ventilsteuerungseinrichtung (1) nach einem der Ansprüche 1 bis 4, **dadurch gekennzeichnet, dass** die Steueröffnung (25) im Wesentlichen die Form eines Kreissegmentes oder Kreisringsegmentes aufweist.

6. Ventilsteuerungseinrichtung (1) nach einem der Ansprüche 1 bis 5, **dadurch gekennzeichnet, dass** sich die Steueröffnung (25) über einen Winkelbereich (β) von zumindest 60°, vorzugsweise zumindest 90°, um die Nockenwellenachse (2) erstreckt.

7. Ventilsteuerungseinrichtung (1) nach einem der Ansprüche 1 bis 6, **dadurch gekennzeichnet, dass** - in Richtung der Nockenwellenachse (2) gemessen - die Wand (23) eine Dicke (b) aufweist, die im Wesentlichen der Stärke (d) des Steuerzapfens (21) entspricht.

8. Ventilsteuerungseinrichtung (1) nach einem der Ansprüche 1 bis 7, **dadurch gekennzeichnet, dass** die Steuerscheibe (22) beidseits der Wand (23) frei gestellt ist.

9. Ventilsteuerungseinrichtung (1) nach einem der Ansprüche 1 bis 8, **dadurch gekennzeichnet, dass** die Steueröffnung (25) und der Steuerzapfen (21) relativ zueinander in solchen Winkelbereichen der Steuerscheibe (22) bzw. der Nockenwelle (3) angeordnet sind, dass die Nockenvorrichtung (4) nur in einem ventilhublosen Zustand verstellbar ist, wobei vorzugsweise die Grundkreise (7a, 7b) der Nockenbahnen (7, 8) einer Hubübertragungseinrichtung (31) zugewandt sind.

## Claims

1. A variable valve control device (1) for internal combustion engines of the reciprocating piston design comprising at least one gas exchange valve, which is actuable by means of a camshaft (3), which is mounted so it is rotatable about a camshaft axis (2), via a cam device (4), which is connected to the camshaft (3) in a rotationally-fixed manner and has at least two different cam tracks (7, 8), wherein alternately one of the cam tracks (7, 8) is activatable and at least one other cam track (8, 7) is deactivatable by means of a control device (10), and wherein the control device (10) has at least one positioning element (11), which is axially guided inside the camshaft in particular, and by which, by means of at least one driver part (12), at least one cam device (4), which is mounted in a rotationally-fixed but axially displaceable manner on the camshaft (3) and has at least two different cam tracks (7, 8), is adjustable, wherein at least one locking element (20) is provided for locking or releasing the axial adjustment movement of the cam device (4), **characterised in that** the locking element (20) has a control stud (21) fixedly connected to the cam device (4) and a - preferably fixed - control plate (22) arranged coaxially to the camshaft (3), wherein the control plate (22) has at least one control opening (25) in at least one angle range for accommodating the control stud (21).

2. The valve control device (1) according to claim 1, **characterised in that** the control stud (21) is arranged radially protruding on the cam device (4), preferably in the region of a cylindrical outer casing (18) of the cam device (4).

3. The valve control device (1) according to claim 1 or 2, **characterised in that** the control opening (25) is arranged in a wall (23) of the control plate (22) facing toward the cam device (4), wherein preferably the wall (23) is formed extending normal to the camshaft axis (2).

4. The valve control device (1) according to any one of claims 1 to 3, **characterised in that** the control opening (25) is formed as a wall breakthrough (24) of the wall (23).

5. The valve control device (1) according to any one of claims 1 to 4, **characterised in that** the control opening (25) essentially has the shape of a circular segment or circular ring segment.

6. The valve control device (1) according to any one of claims 1 to 5, **characterised in that** the control opening (25) extends over an angle range (β) of at least 60°, preferably at least 90°, about the camshaft axis (2).

7. The valve control device (1) according to any one of claims 1 to 6, **characterised in that** - measured in the direction of the camshaft axis (2) - the wall (23) has a thickness (b) which essentially corresponds to the thickness (d) of the control stud (21).

8. The valve control device (1) according to any one of claims 1 to 7, **characterised in that** the control plate (22) is exposed on both sides of the wall (23).

9. The valve control device (1) according to any one of claims 1 to 8, **characterised in that** the control opening (25) and the control stud (21) are arranged in relation to one another in such angle ranges of the control plate (22) or the camshaft (3), respectively, that the cam device (4) is only adjustable in a valve-lift-free state, wherein preferably the base circles (7a, 7b) of the cam tracks (7, 8) face toward a lift transmission device (31).

## Revendications

1. Dispositif de commande de soupape variable (1) destiné à des moteurs à combustion interne du type à pistons alternatifs ayant au moins une soupape d'échange de gaz qui peut être actionnée au moyen d'un arbre à cames (3) monté mobile en rotation autour d'un axe d'arbre à came (2) par l'intermédiaire d'un dispositif de came (4) relié solidairement en rotation à l'arbre à cames (3) et comportant au moins deux pistes de came (7, 8) différentes, un dispositif de commande (10) permettant sélectivement d'activer l'une des pistes de came (7, 8) et de désactiver l'autre piste de came (8, 7), le dispositif de commande (10) comportant au moins un organe de réglage (11) guidé axialement, en particulier à la partie interne de l'arbre à cames, par lequel peut être réglé au moyen d'une pièce d'entraînement (12) au moins un dispositif de came (4) monté solidairement en rotation mais coulissant axialement sur l'arbre à cames (3) et ayant au moins deux pistes de came (7, 8) différentes, au moins un organe de blocage (20) étant prévu pour permettre de bloquer ou de libérer le mouvement de réglage axial du dispositif de came (4),
**caractérisé en ce que**
l'organe de blocage (20) comporte un tourillon de commande (21) relié solidairement au dispositif de came (4) et un disque de commande (22) de préférence fixe monté coaxialement sur l'arbre à cames (3), le disque de commande (22) ayant dans au moins une plage angulaire au moins une ouverture de commande (25) permettant de recevoir le tourillon de commande (21).

2. Dispositif de commande de soupape (1) conforme à la revendication 1,
**caractérisé en ce que**
le tourillon de commande (21) dépasse radialement du dispositif à came (4), de préférence dans la zone d'une enveloppe externe cylindrique (18) de ce dispositif de came (4).

3. Dispositif de commande de soupape (1) conforme à la revendication 1 ou 2,
**caractérisé en ce que**
l'ouverture de commande (25) est située dans une paroi (23) du disque de commande (22) tournée vers le dispositif de came (4), et de préférence la paroi (23) s'étend perpendiculairement à l'axe (2) de l'arbre à cames.

4. Dispositif de commande de soupape (1) conforme à l'une des revendications 1 à 3,
**caractérisé en ce que**
l'ouverture de commande (25) est réalisée sous la forme d'un perçage (24) de la paroi (23).

5. Dispositif de commande de soupape (1) conforme à l'une des revendications 1 à 4,
**caractérisé en ce que**
l'ouverture de commande (25) a essentiellement la forme d'un segment circulaire ou d'un segment en forme de bague circulaire.

6. Dispositif de commande de soupape (1) conforme à l'une des revendications 1 à 5,
**caractérisé en ce que**
l'ouverture de commande (25) s'étend sur une plage angulaire (β) d'au moins 60°, de préférence d'au moins 90° autour de l'axe (2) de l'arbre à cames.

7. Dispositif de commande de soupape (1) conforme à l'une des revendications 1 à 6,
**caractérisé en ce que**
mesurer en direction de l'axe (2) de l'arbre à cames la paroi (23) a une épaisseur (b) qui correspond essentiellement à l'épaisseur (d) du tourillon de commande (21).

8. Dispositif de commande de soupape (1) conforme à l'une des revendications 1 à 7,
**caractérisé en ce que**
le disque de commande (22) est libéré de chaque côté de la paroi (23).

9. Dispositif de commande de soupape (1) conforme à l'une des revendications 1 à 8,
**caractérisé en ce que**
l'ouverture de commande (25) et le tourillon de commande (21) sont positionnés l'un par rapport à l'autre dans une plage angulaire du disque de commande (22) ou de l'arbre à cames (3) telle que le dispositif de came (4) ne puisse être réglé que dans un état sans course de soupape et de préférence les cercles de base (7a, 7b) des pistes de came (7, 8) sont tournés vers un dispositif de transmission de course (31).
